# EUROPÄISCHE PATENTSCHRIFT

(11) **EP 1 396 463 B1**
(45) Veröffentlichungstag und Bekanntmachung des Hinweises auf die Patenterteilung: **12.07.2006**
(21) Anmeldenummer: 03018438.6
(22) Anmeldetag: 14.08.2003
(51) Int. Cl.: B66C 19/02, B66C 5/02, B66C 7/08

(54) **Transportabler Portalkran**
Transportable gantry crane
Grue à portique transportable

(30) Priorität: 20.08.2002 DE 20213046 U
(43) Veröffentlichungstag der Anmeldung: 10.03.2004
(73) Patentinhaber: WEHA- LUDWIG WERWEIN GMBH, D-86343 Königsbrunn (DE)
(72) Erfinder: Aigner, Kurt, 86343 Königsbrunn (DE)
(74) Vertreter: Schwarz, Thomas

(56) Entgegenhaltungen:
- CH-A- 275 559
- DE-A- 1 556 915
- DE-U- 1 791 783
- US-A- 2 436 337

## Beschreibung

Die Erfindung betrifft einen transportablen Portalkran nach dem Oberbegriff des Anspruchs 1.

Ein derartiger Portalkran ist aus der US 2 436 337 A bekannt. Dort ist auf zwei voneinander beabstandeten Stützen ein als Doppel-T-Profilträger ausgebildeter Querträger mit Hilfe von Klemmhalterungen montiert. An dem Querträger ist eine verschiebbare Laufkatze zum Anhängen einer Last angeordnet. Bei diesem bekannten Portalkran weisen die oberen und unteren Schenkel des Doppel-T-Profilträgers dieselben Abmessungen auf.

Aus der DE 17 91 783 U ist ein Kranbahnträger mit I-förmigem Querschnitt bekannt, dessen Obergurt an seinen Randzonen verstärkt und mit dem Steg verschweißt ist, um den Erfordernissen der Belastung zu entsprechen. Der Obergurt weist in seiner Symmetrieebene eine Nase auf, an deren Stirnseite der Steg angeschlossen ist.

Aufgabe der Erfindung ist es, einen einfach montier- bzw. demontierbaren Portalkran zu schaffen, der bei möglichst geringem Gewicht eine hohe Tragfähigkeit aufweist und bei einer hohen Spannkraft ein besonders schnelles Spannen und Lösen ermöglicht.

Diese Aufgabe wird durch einen Portalkran mit den Merkmalen des Anspruchs 1 gelöst. Zweckmäßige Weiterbildungen und vorteilhafte Ausführungsformen der Erfindung sind in den Unteransprüchen angegeben.

Der erfindungsgemäße Portalkran ist besonders gut für das Umsetzen von Steinplatten (Grabsteinen) geeignet. Durch seinen konstruktiven Aufbau und die Leichtbauweise kann er einfach transportiert und vor Ort schnell montiert bzw. wieder demontiert werden. Durch die einfach betätigbaren Klemmhalterungen wird eine schnell herstellbare und sichere Verbindung zwischen den Stützen und dem Querträger erreicht. Der Portalkran weist bei einem vergleichsweise geringen Eigengewicht eine hohe Tragfähigkeit auf.

Zur Gewichtsersparnis sind der Querträger und auch die Stützen zweckmäßigerweise in einer Aluminium-Leichtbau-Konstruktion ausgeführt. Eine weitere Gewichtseinsparung kann dadurch erreicht werden, daß in dem Zwischensteg des Querträgers mehrere voneinander beabstandete Durchbrüche vorgesehen sind.

Der Spannkörper ist in einer zweckmäßigen Ausführung eine durch einen Spannhebel betätigbare Spannbuchse und kann durch einen Handgriff in einer Klemmstellung fixiert werden.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Teil eines Portalkranes in einer Vorderansicht;
- **Figur 2**: den in Figur 1 dargestellten Portalkran in einer Seitenansicht und
- **Figur 3**: eine Schnittansicht entlang der Linie A-A von Figur 1.

Der in Figur 1 in einer Seitenansicht zum Teil dargestellte Portalkran enthält einen Querträger 1, dessen Enden auf jeweils einer Stütze 2 abgestützt sind. Wie besonders aus Figur 2 hervorgeht, ist der Querträger 1 als Doppel-T-Profilträger ausgebildet und enthält zwei zueinander parallele Flansche 3 und 4, die durch einen Zwischensteg 5 miteinander verbunden sind. Zur Reduzierung des Gewichts ist der Querträger 1 zweckmäßigerweise aus Leichtmetall, wie z.B. Aluminium, hergestellt. Zur weiteren Gewichtsersparnis können in dem Zwischensteg 5 mehrere voneinander beabstandete Durchbrüche 6 vorgesehen sein.

Auf dem unteren Flansch 3 des Querträgers 1 läuft eine in Figur 1 schematisch dargestellte Laufkatze 7, die zum Einhängen eines Hebezeugs dient. Der untere Flansch 3 des Querträgers 1 weist eine größere Dicke als der obere Flansch 4 auf. Bei der gezeigten Ausführung beträgt die Dicke des unteren Flansches 3 z.B. 15 mm, während der obere Flansch eine Dicke von 10 mm aufweist. Die Breite des unteren Flansches 3 ist geringer als die Breite des oberen Flansches 4. In dem gezeigten Ausführungsbeispiel weist der untere Flansch 3 eine Breite von 80 mm und der obere Flansch eine Breite von 120 mm auf. Die Dicke des Zwischenstegs 5 beträgt 6 mm. Durch die geringere Breite und größere Dicke des unteren Flansches 3 wird gewährleistet, daß dieser durch die über die Laufkatze einwirkenden Kräfte nicht zu stark auf Biegung beansprucht wird. Durch die größere Breite des oberen Flansches 4 wird das sogenannte Biegedrillknicken verhindert. In dieser speziellen Ausgestaltung weist der Querträger trotz seiner Leichtbauweise eine hohe Stabilität und große Tragkraft auf.

Die Stützen 2 sind in der Höhe verstellbar in an sich bekannten und daher nicht im einzelnen dargestellten Seitenteilen montiert. Die Seitenteile enthalten jeweils eine durch schräge Stützträger und Querstreben abgestützte Aufnahme, in der die Stütze 2 höhenverstellbar angeordnet ist. An den unteren Enden der schrägen Stützträger sind in der Höhe verstellbare Füße vorgesehen. Dadurch kann der Portalkran auch auf unebenen Untergrund derart aufgebaut werden, daß der Querträger 1 waagrecht steht.

Auf dem oberen Ende der Stütze 2 ist eine Abschlußplatte 9 angeschweißt und wird an ihrer Unterseite durch seitliche Abstützungen 10 zusätzlich verstärkt. Auf der Abschlußplatte 9 ist eine Klemmhalterung 11 befestigt, die zur lösbaren Fixierung des Querträgers 1 auf der Stütze 2 dient. Wie aus Figur 2 hervorgeht, enthält die Klemmhalterung 11 zwei von einer Grundplatte 12 nach oben ragende Schenkel 13 und 14, deren Abstand an die Außenkontur des Querträgers 1 angepaßt ist. Das bedeutet, daß die beiden Schenkel 13 und 14 an der Grundplatte 12 einen geringeren Abstand als an ihren oberen Enden aufweisen. Die Abstände zwischen den Schenkeln 13 und 14 sind so gewählt, daß der Querträger 1 eingesetzt werden kann. An den oberen Enden sind die beiden Schenkel 13 und 14 durch eine mittels einer Schraube 15 verspannte Abstandshülse 16 miteinander verbunden. Unterhalb der Abstandshülse 16 ist zwischen den beiden Schenkeln 13 und 14 eine in Figur 3 im Querschnitt gezeigte exzentrische Spannbuchse 17 auf einer mittels eines Spannhebels 18 verdrehbaren Welle 19 fixiert. Diese weist zwei von den beiden Schenkeln 13 und 14 vorstehende Wellenenden 20 und 21 auf. Auf dem einen Wellenende 20 ist der Spannhebel 18 fixiert und auf dem anderen Wellenende 21 ist ein Handgriff 22 über ein Gewinde 26 montiert.

Die exzentrische Spannbuchse 17 ist derart angeordnet, daß sie mit ihrem Außenumfang auf der oberen Fläche des oberen Flansches 4 am Querträger 1 zur Anlage gelangt. Durch Drehung der Spannbuchse 17 mit Hilfe des Spannhebels 18 wird der Querträger 1 an die Grundplatte 12 angedrückt und so innerhalb der Klemmhalterung 11 gespannt. Durch anschließendes Festziehen des Handgriffs 22 wird dann die Spannbuchse 17 in der Klemmstellung fixiert. Dadurch kann ein unerwünschtes Lösen der Klemmung verhindert werden. Auf diese Weise wird eine schnelle und sichere Verbindung zwischen den Stützen und dem Querträger erreicht.

Die in Figur 1 schematisch dargestellte Laufkatze 7 enthält einen Wagen 23, der über Laufrollen 24 verschiebbar auf dem unteren Flansch 3 des Querträgers 1 geführt ist. An der Unterseite des Wagens 23 ist eine Öse 25 zum Einhängen eines Flaschenzuges oder einer anderen geeigneten Hebeeinrichtung befestigt. In einer besonders zweckmäßigen Ausführung kann die Laufkatze als sogenannte Haspel-Laufkatze ausgeführt sein. Bei diesen wird die Bewegung entlang des Querträgers durch mechanischen Vorschub mit Hilfe einer Haspelkette über eine Zahnradgetriebe erzeugt.

## Patentansprüche

1. Transportabler Portalkran, der mindestens zwei Stützen (2) umfasst, sowie einen auf den Stützen (2) montierbaren Querträger (1) und einer am Querträger (1) verschiebbaren Laufkatze (7) zum Anhängen einer Last, wobei der Querträger (1) ein über Klemmhalterungen (11) auf den Stützen (2) lösbar befestigbarer Doppel-T-Profilträger ist, **dadurch gekennzeichnet, daß** der untere Schenkel (3) des Doppel-T-Profilträgers eine geringere Breite und größere Dicke als dessen oberer Schenkel (4) aufweist und daß die Klemmhalterung (11) einen exzentrischen Spannkörper (17) umfaßt.

2. Transportabler Portalkran nach Anspruch 1, **dadurch gekennzeichnet, daß** der Querträger (1) aus Aluminium besteht.

3. Transportabler Portalkran nach Anspruch 1 oder 2, **dadurch gekennzeichnet, daß** in dem Zwischensteg (5) des Querträgers (1) mehrere voneinander beabstandete Durchbrüche (6) vorgesehen sind.

4. Transportabler Portalkran nach einem der Ansprüche 1 bis 3, **dadurch gekennzeichnet, daß** Spannkörper (17) eine durch einen Spannhebel (18) verdrehbare Spannbuchse ist.

5. Transportabler Portalkran nach einem der Ansprüche 1 bis 4, **dadurch gekennzeichnet, daß** die Klemmhalterung (11) zwei von einer Grundplatte (12) nach oben ragende Schenkel (13, 14) enthält, zwischen denen der exzentrische Spannkörper (17) angeordnet ist.

6. Transportabler Portalkran nach einem der Ansprüche 1 bis 5, **dadurch gekennzeichnet, daß** der exzentrische Spannkörper (17) durch einen Handgriff (22) in einer Spannstellung fixierbar ist.

7. Transportabler Portalkran nach einem der Ansprüche 5 oder 6, **dadurch gekennzeichnet, daß** die beiden Schenkel (13, 14) an ihren nach oben ragenden Enden durch eine mittels einer Schraube (15) befestigte Abstandshülse (16) miteinander verbunden sind.

8. Transportabler Portalkran nach einem der Ansprüche 5 bis 7, **dadurch gekennzeichnet, daß** der exzentrische Spannkörper (17) auf einer zwischen den Schenkeln (13, 14) verdrehbar angeordneten Welle (19) fixiert ist.

9. Transportabler Portalkran nach Anspruch 8, **dadurch gekennzeichnet, daß** die Welle (19) zwei von den beiden Schenkeln (13, 14) nach außen vorstehende Wellenenden (20, 21) aufweist, wobei auf dem einen Wellenende (20) der Spannhebel (18) und auf dem anderen Wellenende (21) der Handgriff (22) angeordnet ist.

10. Transportabler Portalkran nach einem der Ansprüche 1 bis 9, **dadurch gekennzeichnet, daß** die Laufkatze (7) einen Wagen (23) enthält, der über Laufrollen (24) verschiebbar auf dem unteren Flansch (3) des Querträgers (1) geführt ist.

11. Transportabler Portalkran nach einem der Ansprüche 1 bis 10, **dadurch gekennzeichnet, daß** die Laufkatze (7) als Haspel-Laufkatze ausgebildet ist.

## Claims

1. Transportable gantry crane which comprises at least two supports (2) and a transverse girder (1) which can be mounted on the supports (2), and a traveller (7) which is displaceable on the transverse girder (1) and serves for suspension of a load, the transverse girder (1) being a double-T profile section girder which can be fastened detachably on the supports (2) by means of clamping fixtures (11), **characterised in that** the lower flange (3) of the double-T profile section girder is narrower and thicker than its upper flange (4) and **in that** the clamping fixture (11) comprises an eccentric clamping element (17).

2. Transportable gantry crane according to claim 1, **characterised in that** the transverse girder (1) is made of aluminium.

3. Transportable gantry crane according to claim 1 or 2, **characterised in that** a plurality of spaced openings (6) are provided in the web (5) of the traverse girder (1).

4. Transportable gantry crane according to one of claims 1 to 3, **characterised in that** the clamping element (17) is a clamping sleeve which can be rotated by a clamping lever (18).

5. Transportable gantry crane according to one of claims 1 to 4, **characterised in that** the clamping fixture (11) comprises two limbs (13, 14) which extend upwards from a base plate (12) and between which the eccentric clamping element (17) is arranged.

6. Transportable gantry crane according to one of claims 1 to 5, **characterised in that** the eccentric clamping element (17) can be immobilised in a clamping position by a handle (22).

7. Transportable gantry crane according to one of claims 5 or 6, **characterised in that** at their upward projecting ends the two limbs (13, 14) are connected to one another by a spacer sleeve (16) which is fastened by means of a screw (15).

8. Transportable gantry crane according to one of claims 5 to 7, **characterised in that** the eccentric clamping element (17) is immobilised on a shaft (19) arranged rotatably between the limbs (13, 14).

9. Transportable gantry crane according to claim 8, **characterised in that** the shaft (19) exhibits two shaft ends (20, 21) projecting outwards from the two limbs (13, 14), with the clamping lever (18) arranged on one shaft end (20) and the handle (22) arranged on the other shaft end (21).

10. Transportable gantry crane according to one of claims 1 to 9, **characterised in that** the traveller (7) comprises a trolley (23) which is guided displaceably on the lower flange (3) of the transverse girder (1) by means of rollers (24).

11. Transportable gantry crane according to one of claims 1 to 10, **characterised in that** the traveller (7) is embodied as a chain hoist traveller.

## Revendications

1. Grue à portique transportable, qui comprend au moins deux montants (2) ainsi qu'une traverse (1) pouvant être montée sur les montants (2) et qu'un chariot roulant (7) pouvant être déplacé sur la traverse (1) et destiné à accrocher une charge, la traverse (1) étant une poutrelle en 1 ou en double T qui peut être fixée de manière amovible sur les montants (2) au moyen de dispositifs (11) de fixation par serrage, **caractérisée en ce que** la branche inférieure de la poutrelle en I ou en double T présente une largeur inférieure et une épaisseur supérieure à sa branche supérieure (4), et **en ce que** le dispositif (11) de fixation par serrage comprend un corps de serrage excentrique (17).

2. Grue à portique transportable selon la revendication 1, **caractérisée en ce que** la traverse (1) est réalisée en aluminium.

3. Grue à portique transportable selon la revendication 1 ou 2, **caractérisée en ce que** plusieurs ouvertures (6) mutuellement distantes sont prévues dans la partie de liaison (5) de la traverse (1).

4. Grue à portique transportable selon l'une des revendications 1 à 3, **caractérisée en ce que** le corps de serrage (17) est une douille de serrage qui peut être tournée par un levier de serrage (18).

5. Grue à portique transportable selon l'une des revendications 1 à 4, **caractérisée en ce que** le dispositif (11) de fixation par serrage comprend deux branches (13, 14) faisant saillie d'une plaque de base (12) vers le haut, entre lesquelles est disposé le corps de serrage excentrique (17).

6. Grue à portique transportable selon l'une des revendications 1 à 5, **caractérisée en ce que** le corps de serrage excentrique (17) peut être immobilisé dans une position de serrage par une manette (22).

7. Grue à portique transportable selon la revendication 5 ou 6, **caractérisée en ce que** les deux branches (13, 14) sont, à leurs extrémités dépassant vers le haut, mutuellement reliées par une douille d'écartement (17) fixée au moyen d'une vis (15).

8. Grue à portique transportable selon l'une des revendications 5 à 7, **caractérisée en ce que** le corps de serrage excentrique (17) est fixé sur un arbre (19) disposé à rotation entre les branches (13, 14).

9. Grue à portique transportable selon la revendication 8, **caractérisée en ce que** l'arbre (19) présente deux extrémités d'arbre (20, 21) dépassant des deux branches (13, 14) vers l'extérieur, le levier de serrage (18) étant disposé sur l'une (20) des extrémités d'arbre et la manette (22) sur l'autre extrémité d'arbre (21).

10. Grue à portique transportable selon l'une des revendications 1 à 9, **caractérisée en ce que** le chariot roulant (7) comprend un chariot (23) qui, au moyen de roulettes (24), est guidé en translation sur la branche inférieure (3) de la traverse (1).

11. Grue à portique transportable selon l'une des revendications 1 à 10, **caractérisée en ce que** le chariot roulant (7) est réalisé sous forme de chariot à translation par chaîne.
